# EUROPÄISCHE PATENTSCHRIFT

(11) **EP 2 965 676 B1**
(45) Veröffentlichungstag und Bekanntmachung des Hinweises auf die Patenterteilung: **25.01.2017**
(21) Anmeldenummer: 15175790.3
(22) Anmeldetag: 08.07.2015
(51) Int. Cl.: A47K 3/34, E05D 15/06

(54) **ANORDNUNG FÜR EINE DUSCHABTRENNUNG MIT EINEM SCHIEBETÜRSYSTEM**
ASSEMBLY FOR A SHOWER PARTITION WITH A SLIDING DOOR SYSTEM
DISPOSITIF POUR UNE SÉPARATION DE DOUCHE AVEC UN SYSTÈME DE PORTE COULISSANTE

(30) Priorität: 11.07.2014 DE 202014005645 U
(43) Veröffentlichungstag der Anmeldung: 13.01.2016
(73) Patentinhaber: KERMI GmbH, 94447 Plattling (DE)
(72) Erfinder: Weber, Jürgen, 94491 Hengersberg (DE)
(74) Vertreter: Patentanwälte Bressel und Partner mbB

(56) Entgegenhaltungen:
- DE-A1-102006 062 287
- DE-U1- 9 418 019
- DE-U1-202009 003 183
- FR-A1- 2 333 926
- GB-A- 1 456 584
- US-A- 5 893 181
- US-A1- 2006 150 518

## Beschreibung

Die Erfindung betrifft eine Anordnung für eine Duschabtrennung mit einem Schiebetürsystem nach dem Oberbegriff des Anspruchs 1.

Für den Einsatz im Duschkabinenbau müssen derartige Anordnungen so ausgelegt werden, dass die auftretenden Kräfte aufgenommen werden können (z.B. Gehäuse aus Metall, nicht Kunststoff), gleichzeitig müssen die nötigen Toleranzen in der Führungsnut eingehalten werden, um ein spielfreies Laufverhalten zu gewährleisten bzw. werden entsprechende Oberflächeneigenschaften (Oberflächenbeschaffenheit, rostfrei) benötigt. Weiter muss die im Duschkabinenbau benötigte Designfreiheit gewährleistet bleiben.

Üblicherweise eingesetzte Aluminium-Strangpressprofile können die nötige Präzision und Oberflächeneigenschaften nicht gewährleisten, da sie oft aus einem zu weichen Aluminium gefertigt werden und die oft komplexen Formen die Präzision negativ beeinflussen. Weiterhin sind im Duschkabinenbau Schiebe- bzw. Gleittüren konstruktiv nahezu ausschließlich mit Kunststoffrollen oder kunststoffbeschichteten Metallrollen oder Gleitern ausgestattet.

Diese Ausführungen sind teils recht kostengünstig, haben aber auch Nachteile:
Es ist nicht möglich, spielfreie Türen zu konstruieren, was sich letztendlich in der Bewegung durch Klappern und anderweitige unangenehme Geräusche äußert. Ferner neigt ein Duschenflügel im Moment des Anschlages immer zum Kippen. Daraus folgen noch höhere unangenehmere Geräuschentwicklungen, und auf Dauer eine unnötige Beanspruchung und/oder Verkürzung der Lebensdauer bzw. der Pflegeintervalle der Schiebeeinheit. Mit zunehmendem Alter der Duschkabine werden diese Geräusche immer lauter, weil die Kunststoffrollen verschleißen und in ihrer Rundheit abbauen, das Material verhärtet (Rollen brechen), eventuell verbaute Kugellager gehen kaputt. Vieler dieser Laufrollen müssen ausgetauscht werden, weil sie aus den verschiedensten oben genannten Gründen nicht mehr wunschgemäß funktionieren.

In der DE 94 18 019 U1 wird eine auf verstellbaren Rollen gleitbewegliche gebogene Duschkabinenwand offenbart. Die Rollen sind derartig verstellbar, dass sie während ihrer Gleitbewegung der Form der Schiene besser folgen können. Dazu sind die Rollen während der Gleitbewegung um eine senkrechte Achse schwenkbar. Die Rollen sind dabei über einen Stift direkt mit der Schiebetür verbunden.

Aus der FR 2 333 926 A1 ist eine Trennwand für Duschkabinen bekannt. Die Trennwand umfasst drei verschiebbare Wandtafeln, die in einer oberen Gleit- oder Rollenführungsschiene aufgehängt sind und mit Führungsleisten an einem unteren Führungskörper frei hängend geführt sind, wobei jeweils eine Wandtafel durch Magnetkraft quer zur Tafelebene an einer zugehörigen Fläche des Führungskörpers gehalten und an dieser geführt ist.

Aus DE 296 18 205 U1 ist beispielsweise eine Duschabtrennung bekannt mit mindestens einem ortsfesten Flügel bzw. vertikal gelagerten Flügel und mindestens einem horizontal gelagerten, daran angeschlossenen zweiten Flügel, der durch Krafteinwirkung eine Relativbewegung zum ersten Flügel ausführen kann. Hier kommen zusammenwirkende Führungsschienen mit Trag-und Führungsrollen zum Einsatz, die zu den oben beschriebenen Nachteilen führen.

Aus DE 20 2011 003 596 U1 ist ein Schiebetürensystem mit einem Wandelement und einer ersten Schiebtür, die in einer Bewegung parallel zur Ebene des Wandelementes verschiebbar ist, bekannt. Im oberen Bereich werden die Gewichtskraft der Wand- und Türelemente durch Aufhängungen aufgenommen und im unteren Bereich des Schiebetürensystems ist eine Führungsschiene vorgesehen. Dabei ist am Wandelement ein Schlitten einer ersten Linearführung fest angeordnet und eine Schiene der ersten Linearführung ist fest an der ersten Schiebetür angeordnet. Der fest angeordnete Schlitten umfasst einen Sockel, auf dessen Oberseite wenigstens eine drehbare Rolle angeordnet ist, deren Rotationsachse in der Ebene der Bewegung der zu führenden Schiebetür verläuft. Die Schiene der zu führenden Schiebetür weist eine Flanke auf, mittels derer bei Anlage an der Zylindermantelfläche der Rolle die Führung in der Bewegung ermöglicht wird.

Aus DE 171979 ist eine Aufhängvorrichtung für Schiebetüren bekannt, bei welcher die Schiebetür an einem zwischen zwei festen Schienen, unter Vermittlung von Kugeln oder dgl., verschiebbar angeordneten Schlitten aufgehängt ist. Es wird demnach eine Lagerung auf Kugeln für einen Schlitten offenbart, wobei die Kugeln in in Stangen vorgesehenen Löchern ortsfest gehalten werden, was zu erheblicher Reibung und entsprechenden Geräuschen führt.

Aus DE 10 2006 062 287 A1 ist eine Anordnung für eine Duschabtrennung bekannt, die alle Merkmale des Oberbegriffs des Anspruchs 1 einschließt.

Die Aufgabe der vorliegenden Erfindung besteht deshalb darin, eine weitere Anordnung der oben genannten Art vorzustellen, die geeignet ist, die Nachteile einiger der oben beschriebenen Anordnungen zu vermeiden.

Erfindungsgemäß wird diese Aufgabe durch die Merkmale des Anspruchs 1 gelöst. Vorteilhaft Weiterbildungen der Erfindung sind in den Unteransprüchen enthalten. Demnach bezieht sich die vorliegende Erfindung auf eine Anordnung für eine Duschabtrennung mit einem Schiebetürsystem mit mindestens einem Wandelement und mindestens einer Schiebetür, wobei das Wandelement und die Schiebetür zwischen einem oberen und einem unteren Trägerprofil angeordnet sind und im oberen und unteren Trägerprofil Laufschienen für eine Führung der Schiebetür bei deren Verschiebung vorgesehen sind. Dabei ist vorgesehen, dass in den Laufschienen jeweils mindestens ein Kugellaufwagen verschiebbar gelagert ist und die Schiebtür direkt oder indirekt mit den Kugellaufwagen verbunden ist. Die Schiebtür ist im Bereich der oberen Laufschiene direkt oder indirekt mit dem Kugellaufwagen fest verbunden und im Bereich der unteren Laufschiene schwimmend mit dem Kugellaufwagen. Dabei erfolgt die schwimmende Befestigung der Schiebtür mit dem Kugellaufwagen im unteren Bereich der Laufschiene über eine Verbindung mit Magnetkraft. Die Schiebtür verfügt im Bereich der unteren Laufschiene über mindestens einen Magneten, der mit dem im unteren Bereich der Laufschiene vorgesehenen Kugellaufwagen in einem Wirkungszusammenhang zum Verschieben und/oder zum Verschwenken der Schiebetür steht.

Ein vorteilhaftes Merkmal der Erfindung beschreibt die Ausbildung des Kugellaufwagens, der vorzugsweise aus einem Formteil mit zwei in Führungen umlaufenden Kugelketten gebildet wird. Die Kugelketten sind dabei umlaufend in Führungen angeordnet und treten zumindest abschnittsweise im Bereich der Ober- und Unterseite des Formteils frei hervor, wobei durch Anlage an die in den Trägerprofilen vorgesehenen Laufschienen eine Führung in der Bewegung ermöglicht wird.

Die Erfindung wird nachfolgend anhand der in den beiliegenden Zeichnungen dargestellten Ausführungsbeispiele näher erläutert. Es zeigen:
- Fig. 1: eine erfindungsgemäße Anordnung,
- Fig. 2: einen Kugellaufwagen in einer Frontansicht,
- Fig. 3: eine Detailansicht der Anordnung im Bereich des oberen Trägerprofils in einer perspektivischen Ansicht,
- Fig. 4: in einer Frontansicht,
- Fig. 5: in einer Seitenansicht,
- Fig. 6: eine Detailansicht der Anordnung im Bereich des unteren Trägerprofils in einer perspektivischen Ansicht,
- Fig. 7: eine Detailansicht der Anordnung im Bereich des unteren Trägerprofils in einer Seitensicht mit abgeschwenkter Tür,
- Fig. 8: eine Detailansicht der Anordnung im Bereich des unteren Trägerprofils in einer perspektivischen Ansicht mit abgeschwenkter Tür.

In der Fig. 1 ist eine Anordnung für eine Duschabtrennung 1 mit einem Schiebetürsystem mit einem Wandelement 2 und einer Schiebetür 3 dargestellt. Das Wandelement und die Schiebetür sind zwischen einem oberen und einem unteren Trägerprofil 4, 5 zwischen den vertikalen Profilen 10, 20 angeordnet. Wand- und Türelement weisen in diesem Beispiel vertikale Rahmenprofile auf. In den oberen und unteren Trägerprofilen 4, 5 sind jeweils Laufschienen 6, 6' für eine Führung der Schiebetür 3 bei deren Verschiebung integriert. In den Laufschienen 6, 6' ist jeweils ein Kugellaufwagen 7, 7' verschiebbar gelagert, wobei die Schiebtür 3 mit den Kugellaufwagen 7, 7' verbunden ist. Dabei ist vorzugsweise vorgesehen, dass eine bereits vorgefertigtes Laufschiene aus einer geeigneten Aluminiumlegierung oder einem anderem geeignetem Metall (z.B. Edelstahlschiene) in ein Duschkabinen-Trägerprofil eingebracht wird, sodass man einerseits die nötige Designfreit beibehält, als auch andererseits den nötigen Genauigkeitsgrad für ein dauerhaftes, spielfreies Funktionieren des Kugellaufschlittens.

Der Kugellaufschlitten bzw. die Schienenführung können aus vielfältigsten Materialen und Formen sein, wenn sie die nötigen beschriebenen Eigenschaften (Präzision und Oberflächenbeschaffenheit) aufweisen.

Im vorliegenden Ausführungsbeispiel (Fig. 3 bis 5) erfolgt die Verbindung der Schiebetür 3 mit dem oberen Kugellaufwagen 7 über eine am oberen Kugellaufwagen 7 vorgesehene Aufhängung 7.5 und den Schrauben 7.6 sowie einem Schwenkmechanismus 3.2, der mit der Tür 3 selber oder einem Beschlag (nicht dargestellt) oder dem vertikalen Rahmenprofil 3.1 der Tür 3 verbunden ist. Der Kugellaufwagen 7 wird in einer Frontansicht in der Fig. 2 gezeigt. Die Schiebetür (oben), wird direkt oder indirekt an dem jeweiligen Kugellaufwagen geschraubt, eingehängt und gesichert oder geklemmt und gesichert, dort kann auch eine Höhenregulierung z.B. über die Langlöcher 7.8 stattfinden.

Der Kugellaufwagen 7 besteht aus einem Formteil mit im Formteil zwischen Führungen umlaufenden Kugelketten 7.1, 7.2. Die Kugelketten 7.1, 7.2 treten dabei am oberen und unteren Rand des Formteils abschnittsweise frei hervor und sind so zur verschieblichen Bewegung in den Laufschienen 6, 6' ausgebildet.

In den Fig. 6 bis 8 sind Ansichten im Bereich des unteren Trägerprofils der Anordnung dargestellt. Die Verbindung der Schiebtür 3 mit dem Kugellaufwagen 7' im unteren Bereich der Laufschiene 6' wird hier über eine Verbindung mittels Magnetkraft "schwimmend" vorgenommen. Dazu ist vorgesehen, dass die Schiebtür 3 im Bereich der unteren Laufschiene 6' über mindestens einen Magneten 8 verfügt, der mit dem im unteren Bereich der Laufschiene 6' vorgesehenen Kugellaufwagen 7' in einem Wirkungszusammenhang zum Verschieben und zum Verschwenken der Schiebetür 3 steht. Dadurch können vorteilhaft sich ändernde Toleranzen beim Öffnen und Schließen geräuschlos ausgleichen lassen. Voraussetzung dabei ist, dass der Magnet und ein für den Magneten ansprechbares Material im Zusammenspiel wirken.

Der Magnet hält einerseits die Tür spielfrei am Kugellaufwagen, andererseits sind die Scherkräfte der Verbindung (z.B. Magnet/Metall) nicht so groß, dass keine Verschiebung zwischen dem Laufwagen und dem Türflügel stattfinden kann und dadurch Toleranzen in alle Richtung ausgeglichen werden können.

Die magnetischen Haltekräfte sind dabei so zu wählen, dass ein Wegklappen des Türflügels zu z.B. Reinigungszwecken von Hand möglich ist und sich der Türflügel in der Gebrauchsfunktion (Hin-und Herschieben) nicht löst. Dies kann aber auch durch eine Halterung mit Federkraft in äquivalenter Weise erfolgen, was aber im vorliegenden Beispiel nicht explizit dargestellt wird. Vorteilhaft wird über die "schwimmende" Verbindung auch gleichzeitig das Wegschwenken des Flügels bzw. der Tür 3 zu Reinigungszwecken gelöst (Fig. 7 und 8).

Es ist ebenfalls möglich, nicht, wie oben beschrieben, mit Metallkugeln zu arbeiten, sondern mit entsprechende Kunststoffgleitern, die Präzision der Metallkugeleinheit wird jedoch damit nicht erreicht, schon alleine deshalb, weil sich Gleiter viel schneller abnutzen und dadurch "Luft" (= Toleranzerweiterung) zwischen Gleiter und Führung entsteht.

## Patentansprüche

1. Anordnung für eine Duschabtrennung mit einem Schiebetürsystem mit mindestens einem Wandelement (2) und mindestens einer Schiebetür (3), wobei das Wandelement und die Schiebetür zwischen einem oberen und einem unteren Trägerprofil (4, 5) angeordnet sind und im oberen und unteren Trägerprofil Laufschienen (6, 6') für eine Führung der Schiebetür (3) bei deren Verschiebung vorgesehen sind,
wobei die Verschiebung über in den Laufschienen (6, 6') verschiebbar gelagerte Kugellaufwagen (7, 7') erfolgt und die Schiebtür (3) im Bereich der oberen Laufschiene (6) direkt oder indirekt mit dem Kugellaufwagen (7) fest verbunden ist und im Bereich der unteren Laufschiene (6') schwimmend mit dem Kugellaufwagen (7') verbunden ist, **dadurch gekennzeichnet, dass** die Schiebtür (3) im Bereich der unteren Laufschiene (6') über mindestens einen Magneten (8) verfügt, und dass die schwimmende Befestigung der Schiebtür (3) mit dem Kugellaufwagen (7') im unteren Bereich der Laufschiene (6') über eine Verbindung mit Magnetkraft erfolgt, wobei der im Bereich der unteren Laufschiene (6') der Schiebtür (3) angeordnete Magnet (8) mit dem im unteren Bereich der Laufschiene (6') vorgesehenen Kugellaufwagen (7') in einem Wirkungszusammenhang zum Verschieben und/oder zum Verschwenken der Schiebetür (3) steht.

2. Anordnung nach Anspruch 1, **dadurch gekennzeichnet, dass** der Kugellaufwagen (7, 7') aus einem Formteil mit im Formteil zwischen Führungen umlaufenden Kugelketten (7.1, 7.2) besteht, wobei die Kugelketten (7.1, 7.2) zumindest abschnittsweise im Bereich der Ober- und Unterseite des Wagens (7, 7') frei hervortreten und zur verschieblichen Bewegung in den in den Laufschienen (6, 6') ausgebildet sind.

## Claims

1. Assembly for a shower partition with a sliding door system with at least one wall element (2) and at least one sliding door (3), wherein the wall element and the sliding door are arranged between an upper and a lower support profile (4, 5), and running rails (6, 6') are provided in the upper and lower support profiles for guiding the sliding door (3) in its displacement, wherein the sliding movement takes place by means of ball carriages (7, 7') displaceably mounted in the running rails (6, 6') and the sliding door (3) is firmly connected directly or indirectly with the ball carriage (7') in the region of the upper running rails (6'), and connected in a floating manner to the ball carriage (7') in the region of the lower running rails, **characterized in that** the sliding door (3) is provided in the region of the lower running rail (6') with at least one magnet (8), and that the securing of the sliding door (3) to the ball carriage (7') in a floating manner is ensured in the lower region of the running rail (6') by means of a connection with magnetic force, wherein the magnet (8) arranged in the region of the lower running rail (6') of the sliding door (6') is combined in its effect with the sliding and/or pivoting of the sliding door (3).

2. Assembly according to claim 1, **characterized in that** the ball carriage (7, 7') consists of a moulded part with ball chains (7.1, 7.2) circulating between guides in the moulded part, wherein the ball chains (7.1, 7.2) project freely, at least in sections in the region of the upper side and lower side of the carriage (7, 7'), and are configured for sliding movement in the running rails (6, 6').

## Revendications

1. Ensemble pour une séparation de couche comprenant un système de porte coulissante pourvu au moins d'un élément de paroi (2) et au moins une porte coulissante (3), dans lequel l'élément de paroi et la porte coulissant sont disposés entre des profils de support (4, 5) supérieur et inférieur et des rails de roulement (6, 6') sont prévus dans les profils de support supérieur et inférieur en vue d'un guidage de la porte coulissante (3) lors de son déplacement par coulissement,
dans lequel le déplacement par coulissement est effectué par l'intermédiaire de chariots de roulement à billes (7, 7') montés de manière à pouvoir être déplacés par coulissement dans les rails de roulement (6, 6') et la porte coulissante (3) est reliée de manière solidaire, dans la zone du rail de roulement (6) supérieur, directement ou indirectement au chariot de roulement à billes (7) et est reliée de manière flottante au chariot de roulement à billes (7') dans la zone du rail de roulement (6') inférieur, **caractérisé en ce que** la porte coulissante (3) dispose, dans la zone du rail de roulement (6') inférieur, d'au moins un aimant (8), et **en ce que** la fixation flottante de la porte coulissante (3) au chariot de roulement à billes (7') est réalisée dans la zone inférieure du rail de roulement (6') par l'intermédiaire d'une liaison à l'aide d'une force magnétique, dans lequel l'aimant (8) disposé dans la zone du rail de roulement (6') inférieur de la porte coulissante (3) coopère avec le chariot de roulement à billes (7') prévu dans la zone inférieure du rail de roulement (6') afin de déplacer par coulissement et/ou afin de pivoter la porte coulissante (3).

2. Ensemble selon la revendication 1, **caractérisé en ce que** le chariot de roulement à billes (7, 7') est constitué d'une partie moulée comprenant des chaînettes à billes (7.1, 7.2) circulant dans la partie moulée entre des guidages, dans lequel les chaînettes à billes (7.1, 7.2) dépassent librement au moins par endroits dans la zone du côté supérieur et du côté inférieur du chariot (7, 7') et sont réalisées aux fins du déplacement par coulissement dans les rails de roulement (6, 6').
